# EUROPÄISCHE PATENTSCHRIFT

(11) **EP 3 084 107 B1**
(45) Veröffentlichungstag und Bekanntmachung des Hinweises auf die Patenterteilung: **19.02.2020**
(21) Anmeldenummer: 14811843.3
(22) Anmeldetag: 10.12.2014
(51) Int. Cl.: E05F 5/00, E05F 1/16

(54) **AUSZUGSFÜHRUNG FÜR EIN SCHIEBEELEMENT**
DAMPING UNIT FOR A SLIDING ELEMENT
UNITÉ DE RENTRÉE ET D'AMORTISSEMENT POUR UN ÉLÉMENT COULISSANT

(30) Priorität: 18.12.2013 DE 102013114309
(43) Veröffentlichungstag der Anmeldung: 26.10.2016
(73) Patentinhaber: Paul Hettich GmbH & Co. KG, 32278 Kirchlengern (DE)
(72) Erfinder: HOFFMANN, Andreas, 32257 Bünde (DE); GEBHARDT, Björn, 59302 Oelde (DE)
(74) Vertreter: Kleine, Hubertus
(86) Internationale Anmeldenummer: PCT/EP2014/077109
(87) Internationale Veröffentlichungsnummer: WO 2015/091118

(56) Entgegenhaltungen:
- WO-A1-2008/071168
- WO-A1-2013/039269
- US-A1- 2013 088 132

## Beschreibung

Die Erfindung betrifft eine Auszugsführung für ein Schiebeelement, insbesondere ein bewegbares Möbelteil oder ein bewegbares Element eines Haushaltsgeräts. Die Auszugsführung weist eine Einzugs- und Dämpfungseinheit, eine Korpusschiene, eine Mittelschiene und eine Laufschiene auf. Die Einzugs- und Dämpfungseinheit umfasst einen Kraftspeicher und einen Dämpfer, sowie einen ersten Mitnehmer und einen zweiten Mitnehmer, die relativ zu einem Gehäuse der Einzugs- und Dämpfungseinheit geführt sind. Dabei wirkt der erste Mitnehmer auf den Kraftspeicher und den Dämpfer und der zweite Mitnehmer nur auf den Dämpfer. Die Erfindung betrifft weiterhin eine Verwendung einer solchenAuszugsführung.

Derartige Schiebeelemente sind beispielsweise bewegbare Möbelteile oder bewegbare Elemente eines Haushaltsgeräts wie z.B. ein Schubkasten, auch als Schublade bezeichnet, ein Geräteträger o.ä., die üblicherweise an einer Führungsvorrichtung aus einem Möbelkorpus oder Haushaltsgerät herausziehbar gelagert sind. Eine derartige Führungsvorrichtung wird auch als Auszugsführung bezeichnet.

Zur komfortablen Betätigung der Schiebeelemente sind die eingangs genannten Einzugs- und Einzugs- und Dämpfungseinheiten vorgesehen, die eine Bewegung des Schiebeelements in einer oder mehrere Endlagen (Endpositionen) dämpfen und/oder das Schiebeelement in diese Endlage hineinziehen. Zu diesem Zweck ist entweder am bewegten Schiebeelement und/oder an der dieses Element führenden Führungsvorrichtung mindestens ein Aktivator angebracht, der mit dem Mitnehmer zusammenwirkt, so dass beschleunigende oder abbremsende Kräfte zwischen der Einzugs- und Dämpfungseinheit und dem Schiebeelement übertragen werden können.

Aus der Druckschrift DE 20 2005 014 050 U1 ist beispielsweise eine Auszugsführung für Möbelteile bekannt, bei der bei Annäherung an eine vollständig ausgezogene Stellung der Möbelführung die Öffnungsbewegung gedämpft wird. Zu diesem Zweck ist eine der Einzugsdämpfung vergleichbare Öffnungsdämpfung bei der Auszugsführung vorgesehen. Durch Verwendung von zwei getrennten Dämpfungseinheiten kann sowohl die Schließ-, als auch die Öffnungsbewegung gedämpft werden. Zudem ist beschrieben, dass jede dieser Dämpfungseinheiten mit einem Einzugsmechanismus verbunden sein kann, der ein Hineinziehen in die Endlage unterstützt. Die notwendige Anordnung von zwei Dämpfungseinheiten, ggf. jeweils kombiniert mit separaten Ein- bzw. und Auszugsmechanismus, ist jedoch material- und damit kostenaufwendig.

Aus der Druckschrift DE 10 2008 009 046 A1 ist eine Einzugs- und Dämpfungseinheit bekannt, die zwei Mitnehmer aufweist, die mit unterschiedlichen Aktivatoren zusammenwirkt, wobei einer der Aktivatoren mit der Einzugs- und Dämpfungseinheit zusammenwirkt, um einen gedämpften Einzug in eine erste Endlage zu unterstützen, und der zweite der Aktivatoren mit dem zweiten Mitnehmer zusammenwirkt, um einen gedämpften Einzug in einer zweiten Endlage zu unterstützen. Die Einzugs- und Dämpfungseinheit kann vorteilhafterweise kompakt und materialsparend ausgebildet sein, da mit nur einem Kraftspeicher und nur einer Dämpfungseinheit, die ggf. einen Zylinder und zwei Kolben aufweist, ein kombinierter Einzugs- und Dämpfungsmechanismus in beiden Endlagen erzielt wird.

Es ist zur besseren Bedienbarkeit jedoch häufig erwünscht, in einer der Endlagen, beispielsweise der geschlossenen Stellung eines Schubkastens oder einer Tür, sowohl einen Einzugs- als auch einen Dämpfungsmechanismus vorzusehen, wohingegen eine Bewegung in die andere Endlage, insbesondere die geöffnete Stellung, zwar gedämpft, aber nicht mit einem Einzug vorgenommen werden soll. Hier kann nach dem Stand der Technik die in der Druckschrift DE 20 2005 014 050 U1 beschriebene Einzugs- und Dämpfungseinheit für die eine Endlage, und eine davon separate Dämpfungseinheit für die andere Endlage verwendet werden, wobei sich jedoch wieder ein erhöhter Materialaufwand einstellt.

Die Druckschrift WO 2013/039269 A1 beschreibt eine Einzugs- und Dämpfungseinheit, bei der ein Mitnehmer mit einer Einzugsfeder und ein anderer mit einem Dämpfer gekoppelt sind. Es ist ein Aktivator vorgesehen, der über einen bestimmten Weg in den Mitnehmer der Einzugsfeder eingreift. Nach einem ersten Abschnitt des gedämpften Wegs koppeln beide Mitnehmer, um für den verbleibenden Dämpfungsweg auch eine Einzugsfunktion bereitzustellen. Die Einzugs- und Dämpfungseinheit ist nur zur gedämpften und abschnittsweise selbst eingezogenen Annäherung an eine Endlage geeignet.

Aus der Druckschrift US 2013/0088132 A1 ist eine Auszugsführung mit einer Einzugs- und Dämpfungseinheit bekannt, bei der in vergleichbarer Weise die Wirkung einer Einzugsfeder entlang des Dämpfungsweg variiert. Hierbei sind die Mitnehmer zwar über den gesamten Dämpfungsweg miteinander gekoppelt, ihre Bewegungsgeschwindigkeit zueinander ändert sich jedoch entlang des Wegs. Wiederum ist die Einzugs- und Dämpfungseinheit nur zur gedämpften und abschnittsweise selbst eingezogenen Annäherung an eine Endlage geeignet.

Es ist daher eine Aufgabe der vorliegenden Erfindung, eine Auszugsführung mit einer Einzugs- und Dämpfungseinheit zu schaffen, die bei einfachem und materialsparendem Aufbau mit nur einem Kraftspeicher und einer Dämpfungseinheit eine gedämpfte Einzugsbewegung in eine Endlage und eine nur gedämpfte Bewegung in die andere Endlage ermöglicht.

Diese Aufgabe wird durch eine Auszugsführung mit den Merkmalen des unabhängigen Anspruchs gelöst. Vorteilhafte Ausgestaltungen und Weiterbildungen finden sich in den abhängigen Ansprüchen.

Eine erfindungsgemäße Auszugsführung der eingangs genannten Art zeichnet sich dadurch aus, dass die Einzugs- und Dämpfungseinheit an der Mittelschiene angeordnet ist, und dass in einer ersten Endlage der Auszugsführung der erste Mitnehmer mit einem ersten Aktivator, der an der Laufschiene angeordnet ist, in Eingriff ist, und in einer zweiten Endlage der Auszugsführung der zweite Mitnehmer mit einem zweiten Aktivator, der an der Korpusschiene angeordnet ist, in Eingriff ist.

Die Auszugsführung weist eine Korpusschiene, eine Mittelschiene und eine Laufschiene auf, wobei die Einzugs- und Dämpfungseinheit an der Mittelschiene angeordnet ist. Bei einer solchen Auszugsführung mit drei Schienen, die auch als Vollauszugsführung bezeichnet wird, kann eine gedämpfte Einzugsbewegung z.B. in die geschlossene Lage des Möbelteils oder des Elementes eines Haushaltsgeräts erfolgen und eine nur gedämpfte Bewegung in die vollständig geöffnete Lage. Die Realisierung der beiden Funktionalitäten mit nur einer Einzugs- und Dämpfungseinheit führt zu einem kompakten Aufbau einer Vollauszugsführung mit integrierter Dämpfungs- und Einzugsfunktion.

Beide Mitnehmer wirken bei ihrer Schwenk- und/oder Schiebebewegung relativ zu dem Gehäuse der Einzugs- und Dämpfungseinheit auf den Dämpfer ein, so dass die Bewegung des Schiebeelements in jede der Endlagen gedämpft wird. Dadurch, dass jedoch nur der erste Mitnehmer mit dem Kraftspeicher gekoppelt ist, wird die Bewegung nur in eine der Endlagen durch den Kraftspeicher unterstützt. Mit nur einem Kraftspeicher und nur einem Dämpfer kann somit einerseits die kombinierte Einzugs- und Dämpfungsbewegung und andererseits die rein gedämpfte Bewegung in jeweils eine der Endlagen erreicht werden.

Bei einer bevorzugten Ausgestaltung der Auszugsführung ist der erste Mitnehmer unmittelbar mit dem Kraftspeicher gekoppelt und mittelbar mit dem Dämpfer. Ebenfalls bevorzugt ist der zweite Mitnehmer unmittelbar mit dem Dämpfer gekoppelt. Auf diese Weisen kann das unterschiedliche Zusammenwirken der beiden Mitnehmer mit dem Kraftspeicher einerseits und dem Dämpfer andererseits konstruktiv auf einfache Weise erreicht werden.

Bei einer weiteren bevorzugten Ausgestaltung der Auszugsführung weist der erste Mitnehmer einen Anschlag auf, der in einer Bewegungsrichtung des ersten Mitnehmers an einer Mitnehmerplatte des zweiten Mitnehmers anliegt und den zweiten Mitnehmer kraftschlüssig mitbewegt. Der erste Mitnehmer wirkt auf diese Weise indirekt über den zweiten Mitnehmer mit dem Dämpfer zusammen. Durch das Zusammenspiel von Anschlag und Mitnehmerplatte, gegen die der Anschlag bewegt wird, ist eine Kopplung der Mitnehmer jedoch nur in einer Bewegungsrichtung gegeben. Wird der zweite Mitnehmer vom Anschlag wegbewegt, z.B. durch einen Aktivator, besteht keine Kopplung der beiden Mitnehmer. Folglich wirkt der zweite Mitnehmer zwar mit dem Dämpfer zusammen, nicht aber - auch nicht indirekt über den ersten Mitnehmer - mit dem Kraftspeicher.

Bei einer weiteren bevorzugten Ausgestaltung der Auszugsführung weist der erste Mitnehmer eine Mitnehmergabel auf, in die ein erster Aktivator zur Kopplung mit der Einzugs- und Dämpfungseinheit eingreifen kann. Dabei ist der erste Mitnehmer bevorzugt entlang einer Steuerkurve geführt, wobei er in einer Ruheposition an einem abgewinkelten Ende der Steuerkurve so geführt wird, dass eine Kopplung mit dem ersten Aktivator gelöst wird. Die Mitnehmergabel erlaubt eine in beide Richtungen kraftschlüssige Verbindung mit dem ersten Aktivator, die für die Umsetzung einer Dämpfung einerseits und des Einzugs andererseits geeignet ist. In Kombination mit einer Steuerkurve kann der Bewegungsablauf der Mitnehmergabel so ausgestaltet werden, dass eine Verbindung mit und eine Trennung von dem ersten Aktivator an geeigneten Positionen erzielt wird.

Bei einer weiteren bevorzugten Ausgestaltung der Auszugsführung ist der Kraftspeicher eine Zugfeder, die mit einem Ende an dem Gehäuse der Einzugs- und Dämpfungseinheit und an ihrem anderen Ende an dem ersten Mitnehmer festgelegt ist. Die Zugfeder als Kraftspeicher wirkt so nur auf den ersten Mitnehmer.

Bei weiteren bevorzugten Ausgestaltungen der Auszugsführung weisen der erste und/oder der zweite Mitnehmer eine Kopplungsvorrichtung auf, in der ein Kopplungsstück des Dämpfers festgelegt ist. Bevorzugt ist die Kopplungsvorrichtung eine Kugelpfanne und das Kopplungsstück ein Kugelkopf. Die Kombination von Kugelpfanne und Kugelkopf stellt eine insbesondere durch Einschnappen einfach zu montierende, form- und kraftschlüssige Verbindung der Mitnehmer zum Dämpfer dar, die auch eine Schwenkbewegung des Mitnehmers zulässt.

Bei einer weiteren bevorzugten Ausgestaltung der Auszugsführung weist der zweite Mitnehmer eine Mitnehmergabel auf, in die ein zweiter Aktivator zur Kopplung mit der Dämpfungseinheit eingreifen kann, und bei der der zweite Mitnehmer entlang einer weiteren Steuerkurve geführt ist, wobei er in einer Ruheposition an einem abgewinkelten Ende der weiteren Steuerkurve so geführt wird, dass eine Kopplung mit dem zweiten Aktivator gelöst wird. Bei dieser Ausgestaltung weist auch der zweite Mitnehmer eine Mitnehmergabel auf und ist in einer Steuerkurve geführt. Der so grundsätzlich vergleichbare Aufbau der beiden Mitnehmer erlaubt die Verwendung ebenfalls gleich ausgebildeter Aktivatoren. Die unterschiedliche Kopplung an Dämpfer bzw. Kraftspeicher führt jedoch zu dem unterschiedlichen Verhalten eines gedämpften Einzugs einerseits und der reinen Dämpfung andererseits.

Erfindungsgemäß kann eine derartige Auszugsführung in Verbindung mit einer Auszugsführung, insbesondere für bewegbare Möbelteile oder für bewegbare Elemente eines Haushaltsgeräts, verwendet werden.

Die Erfindung wird nachfolgend anhand eines Ausführungsbeispiels mithilfe von Figuren näher erläutert.

Die Figuren zeigen:
- Fig. 1a: eine perspektivische Darstellung einer Auszugsführung in einer ersten Endlage;
- Fig. 1b: Darstellung eines Details aus Fig. 1a;
- Fig. 2a, 2b: perspektivische Darstellungen der Einzugs- und Dämpfungseinheit aus Fig. 1a;
- Fig. 3a, 3b: jeweils eine Explosionsdarstellung der Einzugs- und Dämpfungseinheit der Fig. 2a, 2b;
- Fig. 4a: die Auszugsführung der Fig. 1 in einer Mittelstellung;
- Fig. 4b: Darstellung eines Details aus Fig. 4a;
- Fig. 5a, 5b: jeweils eine perspektivische Darstellung der Einzugs- und Dämpfungseinheit aus Fig. 4a;
- Fig. 6a: die Auszugsführung der Fig. 1 in einer zweiten Endlage;
- Fig. 6b: Darstellung eines Details aus Fig. 6a; und
- Fig. 7a, 7b: jeweils eine perspektivische Darstellung der Einzugs- und Dämpfungseinheit aus Fig. 6a.

In den nachfolgend beschriebenen Figuren ist ein Ausführungsbeispiel einer Auszugsführung für ein Möbel mit einer Einzugs- und Dämpfungseinheit näher beschrieben. In den Figuren bezeichnen jeweils gleiche Bezugszeichen gleiche oder gleichwirkende Elemente.

Davon unabhängig kann die Auszugsführung grundsätzlich auch für unterschiedliche Arten von entsprechenden Schiebeelementen verwendet werden

Fig. 1a zeigt in einer isometrischen perspektivischen Darstellung das Ausführungsbeispiel der Auszugsführung mit Einzugs- und Dämpfungseinheit 200 für ein verschiebbar in einem Möbelkorpus gelagertes Möbelelement, beispielsweise für einen Schubkasten. Die Auszugsführung ist als sogenannter Vollauszug ausgebildet und weist drei Führungsschienen auf, eine Korpusschiene 10, eine Mittelschiene 20 und eine Laufschiene 30.

Die Mittelschiene 20 ist gegenüber der Korpusschiene 10 und gegenüber der Laufschiene 30 jeweils über in den Figuren nicht sichtbare Wälzkörper, beispielsweise Kugeln oder Rollen, verschiebbar geführt. Die verwendeten Wälzkörper sind vorzugsweise in Wälzkörperkäfigen gehalten. Es können ein oder mehrere derartige Wälzkörperkäfige für jedes der Schienenpaare (Korpusschiene 10/Mittelschiene 20 bzw. Mittelschiene 20/Laufschiene 30) vorgesehen sein.

In dem dargestellten Ausführungsbeispiel ist die Korpusschiene in etwa c-förmig ausgeführt, wobei an der der offenen Seite des c-förmigen Profils gegenüberliegenden Längsseite der Korpusschiene 10 zwei Montagelaschen 11 befestigt sind. Diese dienen der Festlegung der Korpusschiene 10 an einem Möbelkorpus, beispielsweise einem Küchenschrank.

Die Laufschiene 30 ist in ihrem Profil ebenfalls in etwa c-förmig ausgestaltet, wobei sie zur Mittelschiene 20 hin geöffnet ist. Die Laufschiene 30 weist an ihren Enden Befestigungsmittel 31 auf, mit denen sie an einem bewegbaren Möbelteil, beispielsweise einem Schubkasten, festgelegt werden kann. Im dargestellten Ausführungsbeispiel sind die Befestigungsmittel 31 eine Einstecklasche sowie ein mit Rastkerben versehener Einschnitt. Es versteht sich, dass die Ausgestaltung der Befestigungsmittel 31 ebenso wie die der Montagelaschen 11 im Rahmen der Erfindung variiert werden kann. Bei dem dargestellten Ausführungsbeispiel ist die Mittelschiene 20 vertikal zwischen der Korpusschiene 10 und der Laufschiene 30 angeordnet. Die Anordnung der Führungsschienen zueinander ist dabei ebenso wie die Profilform der Führungsschienen rein beispielhaft.

Bei der Auszugsführung können hier nicht dargestellte Synchronisationsmittel vorgesehen sein, die eine spiegelbildlich synchrone Bewegung der Korpusschiene 10 und der Laufschiene 30 relativ zu der Mittelschiene 20 bewirken. Bei einer Auszugsführung der dargestellten Art ist eine synchrone Bewegung der Schienen zueinander grundsätzlich gegeben, wenn die Wälzkörper zwischen den einzelnen Schienenpaaren bei einer Betätigung der Auszugsführung sich ohne Schlupf bewegen. Die Synchronisationsmittel stellen eine derartige Bewegung ohne Schlupf der Wälzkörper sicher. Als Synchronisationsmittel können beispielsweise Rollen mit einem umlaufenden Band an der Mittelschiene angeordnet sein, wobei an dem umlaufenden Band Mitnehmer befestigt sind, die jeweils das umlaufende Band an jeweils einer Stelle mit der Korpusschiene 10 bzw. der Laufschiene 30 koppeln. Es können andere geeignete und bekannte Synchronisationsmittel verwendet werden, beispielsweise basierend auf umlaufenden Zahnriemen oder basierend auf an der Korpusschiene und an der Laufschiene ausgebildeten Zahnstangen, die miteinander über an der Mittelschiene befestigten Zahnrädern wechselwirken.

Alternativ kann anstelle der Synchronisationsmittel auch eine Abfolgesteuerung vorgesehen sein, die eine Abfolge der Bewegung der Korpusschiene 10, der Mittelschiene 20 und der Laufschiene 30 zueinander steuert. Eine solche Abfolgesteuerung weist beispielweise wenigstens einen Rastmechanismus auf, der abhängig von der Auszugsposition die Mittelschiene 20 an die Korpusschiene 10 und/oder die Mittelschiene 20 an die Laufschiene 30 koppelt. Bei einem Auszug der Auszugsführung bewegt sich dann zunächst beispielsweise nur die Mittelschiene 20 relativ zur Korpusschiene 10 und erst wenn diese relativ zueinander vollständig ausgezogen sind die Laufschiene 30 relativ zur Mittelschiene 20. Bei Umkehrung der Bewegung, also beim Wiedereinschieben der Auszugsführung erfolgt ein umgekehrter Bewegungsablauf.

Die Einzugs- und Dämpfungseinheit 200 ist in eine offene Seite des u-förmigen Profils der Mittelschiene 20 eingesetzt und festgelegt, wie in Fig. 1a im Überblick und in Fig. 1b im Detail erkennbar ist. Um mit der Einzugs- und Dämpfungseinheit 200 zusammenwirken zu können, ist an der Laufschiene 30 ein erster Aktivator 32 und an der Korpusschiene 10 ein zweiter Aktivator 12 befestigt. In dargestellten Ausführungsbeispielen sind die Aktivatoren 12, 32 Biegeelemente aus Blech, die an der jeweiligen Führungsschiene 10, 30 festgelegt sind. Es versteht sich, dass die Aktivatoren 12, 32 in abweichender Weise ausgestaltet sein können, beispielsweise in Form von Laschen, die aus dem Material der Schienen 10, 30 ausgestanzt und herausgebogen sind.

In Fig. 1a befindet sich die Auszugsführung in einer ihrer Endlagen, in der der von ihr geführte Schubkasten sich in einer vollständig eingezogenen Stellung befindet. Diese Endlage wird nachfolgend als erste Endlage oder auch als geschlossene Endlage bezeichnet. In dieser ersten Endlage befindet sich der erste Aktivator 32 im Eingriff mit der Einzugs- und Dämpfungseinheit 200, konkret ist der erste Aktivator 32 mit einem ersten Mitnehmer 220 der Einzugs- und Dämpfungseinheit 200 gekoppelt.

In den Fig. 2a und 2b ist diese Situation jeweils in einer perspektivischen Darstellung detaillierter wiedergegeben, wobei in diesen Darstellungen die Einzugs- und Dämpfungseinheit 200 mit dem ersten Aktivator 32 isoliert von der Auszugsführung wiedergegeben ist. Fig. 2a zeigt die auch in Fig. 1 dargestellte Perspektive, bei der auf eine Vorder- und eine Oberseite der Einzugs- und Dämpfungseinheit 200 geblickt wird. Fig. 2b gibt eine rückwärtige Ansicht der Einzugs- und Dämpfungseinheit 200 an, bei der auf die Ober- und die Rückseite der Einzugs- und Dämpfungseinheit 200 geblickt wird. Mit gleichen Blickrichtungen geben die Fig. 3a und 3b jeweils eine perspektivische Explosionsdarstellung der Einzugs- und Dämpfungseinheit wieder, aus der der Aufbau der Einzugs- und Dämpfungseinheit 200 noch deutlicher hervorgeht.

Die Einzugs- und Dämpfungseinheit 200 weist ein Gehäuse 201 auf, das beispielsweise in einem Kunststoffspritzgussverfahren gefertigt ist. Das Gehäuse 201 weist Befestigungsmittel 202, beispielsweise Rastnasen, auf, mittels derer eine Befestigung der Einzugs- und Dämpfungseinheit 200 in der Mittelschiene 20 erfolgt. In das Gehäuse ist ein Kraftspeicher 210 eingesetzt, der hier als eine Zugfeder ausgebildet ist. Nachfolgend wird der einfacheren Darstellung halber auch die Zugfeder mit dem Bezugszeichen 210 bezeichnet. Die Zugfeder 210, von der aus Gründen der Übersichtlichkeit die Federspirale nur im äußeren Bereich dargestellt ist, ist an ihren Endbereichen 211, 212 verjüngt, so dass diese in gabelförmige Aufnahmen eingesetzt werden kann. Alternativ kann auch eine Federöse am Ende ausgebildet sein. Mit einem ersten Endbereich 211 ist die Zugfeder 210 in eine entsprechende Aufnahme 203 eingelegt, die am Gehäuse 201 der Einzugs- und Dämpfungseinheit 200 ausgebildet ist. Die Feder 210 ist mit diesem Endbereich 211 somit form- und kraftschlüssig mit dem Gehäuse 201 verbunden.

Am Gehäuse 201 ist weiterhin eine Steuerkurve 204 ausgebildet, entlang der sich der Mitnehmer 220 mit Hilfe von Zapfen 221 bewegt. Die Steuerkurve 204 ist hier als eine Krückstockkurve ausgeführt, mit einem längeren geraden Abschnitt, der parallel zur Bewegungsrichtung des ersten Aktivators 32 verläuft, und einem abgebogenen Abschnitt, in den der Mitnehmer 220 mit einer seiner Endseiten hineinfährt, so dass der Mitnehmer 220 einseitig verschwenkt wird. Ohne Eingriff des ersten Aktivators 32 verbleibt der erste Mitnehmer 220 mit gespannter Zugfeder 210 in dieser eingeschwenkten Position.

Zur Vorderseite der Einzugs- und Dämpfungseinheit 200 hin weist der Mitnehmer 220 eine Mitnehmergabel 222 auf, in die der erste Aktivator 32 (vgl. Fig. 2a, 2b), eingreift. Auf der zur Rückseite weisenden Seite des Mitnehmers 220 ist eine Aufnahme 223 für den anderen Endbereich 212 der Zugfeder 210 ausgebildet.

Wie beschrieben, zeigen die Fig. 1 und 2 die Auszugsführung in einer vollständig eingezogenen Position, die der geschlossenen Position des getragenen Möbelteils, beispielsweise eines Schubkastens, entspricht. Der an der Laufschiene 30 befestigte erste Aktivator 32 hat beim Annähern an diese erste Endlage den ersten Mitnehmer 220 aus seiner eingeschwenkten Position an dem einwärts gebogenen Abschnitt der Steuerkurve 204 gelöst und wurde von der Zugfeder 210 in die dargestellte Endlage gezogen.

Die Einzugs- und Dämpfungseinheit 200 weist weiter einen Dämpfer 230 auf, der vorliegend als ein Lineardämpfer mit einem Zylinder 231 und einem sich darin bewegenden Kolben, der mit einer sich nach außen erstreckenden Kolbenstange 232 gekoppelt ist. Der Dämpfer 230 ist in einer entsprechend ausgeformten Ausnehmung 205 des Gehäuses 201 eingesetzt, wobei die Kolbenstange 232 in Richtung des ersten Mitnehmers 220 weist. Auf das Ende der Kolbenstange 232 ist ein zweiter Mitnehmer 240 aufgesteckt, der zu diesem Zweck einen rohrförmigen Abschnitt 241 aufweist, an dessen Ende eine Mitnehmerplatte 242 angesetzt ist. Der zweite Mitnehmer 240 ist bevorzugt als Kunststoffspritzgussteil gefertigt. Die in Richtung des zweiten Mitnehmers 240 weisende Seite des ersten Mitnehmers 220 ist als ein Anschlag 224 ausgebildet. Vor Bewegung des ersten Mitnehmers 220 in die geschlossene Endlage, in der die Zugfeder 210 gespannt ist, liegt dieser Anschlag 224 auf der Mitnehmerplatte 242 auf, so dass bei Bewegung des ersten Mitnehmers 220 auch der zweite Mitnehmer 240 kraftschlüssig mitbewegt wird und somit der Dämpfer 230 betätigt wird. Der Einzug in die in den Fig. 1 und 2 dargestellte erste Endlage erfolgt also gedämpft.

In den Fig. 4 und 5 ist in analoger Weise wie in den Fig. 1 und 2 die Auszugsführung in einer mittleren Auszugsposition dargestellt. In dieser Position ist eine freie Bewegung aller Schienen gegeben.

Ausgehend von der ersten Endposition, die in den Fig. 1 und 2 dargestellt ist, wird beim Herausziehen des Möbelteils der erste Mitnehmer 220 durch den ersten Aktivator 32 entlang der Steuerkurve 204 bewegt und dabei die Zugfeder 210 gespannt. Am Ende der Steuerkurve 204 biegt der in Bewegungsrichtung vorne liegende Abschnitt des ersten Mitnehmers 220 in den abgeknickten Bereich der Steuerkurve 204 ein, wodurch der erste Mitnehmer 220 verschwenkt wird und den ersten Aktivator 32 freigibt. In dieser Position verbleibt der erste Mitnehmer 220 auch bei einem weiteren Herausbewegen des Möbelteils in die in den Fig. 4 und 5 gezeigte Lage.

Wie insbesondere in den Fig. 4b und 5a gut zu erkennen ist, folgt der zweite Mitnehmer 240 der Bewegung des ersten Mitnehmers 220. Dieses geschieht nicht aufgrund einer Kopplung der beiden Mitnehmer 220, 240, sondern aufgrund einer innerhalb des Zylinders 231 des Dämpfers 230 vorhandenen Feder, die die Kolbenstange 232 mit einer geringen Kraft beaufschlagt, die ausreichend ist, um den Kolben und die Kolbenstange 232 mit samt dem zweiten Mitnehmer 240 in die ausgefahrene Position zu bewegen.

Wie aus Fig. 4a ersichtlich ist, begegnen sich der erste Aktivator 32 und der zweite Aktivator 12 bei einem weiteren Herausziehen der Auszugsführung. Sie passieren einander, ohne sich zu berühren, da sie in unterschiedlichen Vertikalebenen zueinander angeordnet sind. Der erste Aktivator 32 liegt in der Blickrichtung der Fig. 4a hinter dem zweiten Aktivator 12. Zudem oder alternativ kann auch ein horizontaler Abstand der Enden der beiden Aktivatoren 12, 32 vorgesehen sein.

Bei einem weiteren Herausziehen der Laufschiene 30, also bei einem weiteren Bewegen des Möbelteils in die vollständig geöffnete Position, gelangt nun der zweite Aktivator 12 der Korpusschiene 10 in Eingriff mit der Einzugs- und Dämpfungseinheit 200. Dieses ist in wiederum analoger Weise wie in den Fig. 1 und 2 bzw. 4 und 5 in den Fig. 6 und 7 dargestellt. Aufgrund der in horizontaler Richtung unterschiedlich angeordneten Aktivatoren 12, 32 passiert der zweite Aktivator 12 die Mitnehmergabel 222 des ersten Mitnehmers 220 und fährt gegen die Mitnehmerplatte 242 des zweiten Mitnehmers 240. Der zweite Aktivator 12 gelangt also nicht in Eingriff mit dem ersten Mitnehmer 220, sondern nur in Eingriff mit dem zweiten Mitnehmer 240. Folglich erfährt das Möbelteil bei einem weiteren Auszug eine Dämpfung über den Dämpfer 230, bis die in den Fig. 6 und 7 dargestellte Endlage erreicht ist.

Beim Wiedereinfahren der Laufschiene 30, also beim Wiedereinschieben des ausgezogenen Möbelteils, bewegt sich der zweite Aktivator 12 in umgekehrter Richtung weg von der Mitnehmerplatte 242, bis wieder der in den Fig. 4 und 5 wiedergegebene Zustand erreicht ist. Aufgrund der in dem Dämpfer 230 angeordneten Feder fährt die Kolbenstange 232 wiederum aus, bis die Mitnehmerplatte 242 wieder an dem Anschlag 224 des ersten Mitnehmers 220 anschlägt.

Nachfolgend kann, je nach weiterer Bewegungsrichtung der Auszugsführung, diese erneut in die vollständig geöffnete Position gebracht werden, wobei wiederum der Dämpfer 230 aktiv wird. Bei einem weiteren Schließen der Auszugsführung, also dem vollständigen Wiedereinschieben des ausgezogenen Möbelteils greift schließlich der erste Aktivator 32 der Laufschiene 30 in die Mitnehmergabel 222 des ersten Mitnehmers 220 ein, wodurch dieser aus dem Endbereich der Steuerkurve 204 verschwenkt wird und durch Federkraft der Zugfeder 210 und unter Mitbewegung des zweiten Mitnehmers 240 und damit gedämpft in die in den Fig. 1 und 2 dargestellte Position einfährt.

In dem in den Fig. 1 bis 7 dargestellten Ausführungsbeispiel wird somit eine unterschiedliche Funktionalität in den beiden Endlagen dadurch erzielt, dass der erste Mitnehmer 220 unmittelbar mit dem Kraftspeicher 210 (hier der Zugfeder 210) des Einzugsmechanismus gekoppelt ist und indirekt über den zweiten Mitnehmer 240 auch mit dem Dämpfer 230 gekoppelt ist. Dagegen wechselwirkt der zweite Aktivator 12 nur mit dem zweiten Mitnehmer 240, der nicht mit der Zugfeder 210 des Einzugsmechanismus gekoppelt ist, sondern nur mit dem Dämpfer 230.

### Bezugszeichenliste

- 10: Korpusschiene
- 11: Montagelasche
- 12: Aktivator
- 14: Mitnehmer

- 20: Mittelschiene

- 30: Laufschiene
- 31: Befestigungsmittel
- 32: Aktivator

- 200: Einzugs- und Dämpfungseinheit
- 201: Gehäuse
- 202: Befestigungsmittel
- 203: Aufnahme
- 204: Steuerkurve
- 205: Ausnehmung
- 210: Kraftspeicher, Zugfeder
- 211: Endbereich
- 212: Endbereich

- 220: Mitnehmer
- 221: Zapfen
- 222: Mitnehmergabel
- 223: Aufnahme
- 224: Anschlag

- 230: Dämpfer
- 231: Zylinder
- 232: Kolbenstange

- 240: Mitnehmer
- 241: Abschnitt
- 242: Mitnehmerplatte

## Patentansprüche

1. Auszugsführung für ein Schiebeelement, insbesondere eines bewegbaren Möbelteils oder eines bewegbaren Elements eines Haushaltsgeräts, wobei die Auszugsführung eine Einzugs- und Dämpfungseinheit (200), eine Korpusschiene (10), eine Mittelschiene (20) und eine Laufschiene (30) aufweist, und wobei die Einzugs- und Dämpfungseinheit (200)
- einen Kraftspeicher (210),
- einen Dämpfer (230) und
- einen ersten Mitnehmer (220) und einen zweiten Mitnehmer (240) aufweist, die relativ zu einem Gehäuse (201) der Einzugs- und Dämpfungseinheit (200) geführt sind, und
- wobei der erste Mitnehmer (220) auf den Kraftspeicher (210) und den Dämpfer (230) wirkt, und
- der zweite Mitnehmer (240) nur auf den Dämpfer (230) wirkt,
**dadurch gekennzeichnet,**
- **dass** die Einzugs- und Dämpfungseinheit (200) an der Mittelschiene (20) angeordnet ist, und
- **dass** in einer ersten Endlage der Auszugsführung der erste Mitnehmer (220) mit einem ersten Aktivator (32), der an der Laufschiene (30) angeordnet ist, in Eingriff ist, und in einer zweiten Endlage der Auszugsführung der zweite Mitnehmer (240) mit einem zweiten Aktivator (12), der an der Korpusschiene (10) angeordnet ist, in Eingriff ist.

2. Auszugsführung nach Anspruch 1, bei der der erste Mitnehmer (220) unmittelbar mit dem Kraftspeicher (210) gekoppelt ist und mittelbar mit dem Dämpfer (230).

3. Auszugsführung nach Anspruch 1 oder 2, bei der der zweite Mitnehmer (140, 240) unmittelbar mit dem Dämpfer (230) gekoppelt ist.

4. Auszugsführung nach Anspruch 2 und 3, bei der der erste Mitnehmer (220) einen Anschlag (224) aufweist, der in einer Bewegungsrichtung des ersten Mitnehmers (220) an einer Mitnehmerplatte (244) des zweiten Mitnehmers (240) anliegt und den zweiten Mitnehmer (240) kraftschlüssig mitbewegt.

5. Auszugsführung nach einem der Ansprüche 1 bis 4, bei der der erste Mitnehmer (220) eine Mitnehmergabel (222) aufweist, in die der erste Aktivator (32) zur Kopplung mit der Einzugs- und Dämpfungseinheit (200) eingreifen kann.

6. Auszugsführung nach Anspruch 5, bei der der erste Mitnehmer (220) entlang einer Steuerkurve (205) geführt ist, wobei er in einer Ruheposition an einem abgewinkelten Ende der Steuerkurve (205) so geführt wird, dass eine Kopplung mit dem ersten Aktivator (32) gelöst wird.

7. Auszugsführung nach Anspruch 5 oder 6, bei der der Kraftspeicher (210) eine Zugfeder ist, die mit einem Ende an dem Gehäuse (201) der Einzugs- und Dämpfungseinheit (200) festgelegt ist und an ihrem anderen Ende an dem ersten Mitnehmer (220).

8. Verwendung einer Auszugsführung nach einem der Ansprüche 1 bis 7, wobei die von der Auszugsführung geführten Schiebeelemente bewegbare Möbelteile oder bewegbare Elemente eines Haushaltsgeräts sind.

## Claims

1. Pull-out guide for a sliding element, in particular of a movable furniture part or a movable element of a domestic appliance, wherein the pull-out guide comprises a draw-in and damping unit (200), a body rail (10), a middle rail (20) and a running rail (30), and wherein the draw-in and damping unit (200) comprises
- a force accumulator (210),
- a damper (230), and
- a first driver (220) and a second driver (240), which are guided relative to a housing (201) of the draw-in and damping unit (200), and
- wherein the first driver (220) acts on the force accumulator (210) and the damper (230), and
- the second driver (240) only acts on the damper (230),
**characterized in that**
- the draw-in and damping unit (200) is arranged on the middle rail (20), and
- the first driver (220) being in engagement with a first activator (32) in one end position of the pull-our guide, the first activator (32) being arranged on the running rail (30), and
- the second driver (240) being in engagement with a second activator (12) in a second end position of the pull-our guide, the second activator (12) being arranged on the body rail (10).

2. Pull-out guide according to claim 1, wherein the first driver (220) is coupled directly to the force accumulator (200) and indirectly to the damper (230).

3. Pull-out guide according to claim 1 or 2, wherein the second driver (140, 240) is directly coupled to the damper (230).

4. Pull-out guide to claim 2 and 3, wherein the first driver (220) comprises a limit stop (224) which rests on a driver plate (244) of the second driver (240) in a direction of movement of the first driver (220) and co-moves the second driver (240) in a force-locked manner.

5. Pull-out guide according to one of the claims 1 to 4, wherein the first driver (220) comprises a driver fork (222), into which the first activator (32) can engage for coupling to the draw-in and damping unit (200).

6. Pull-out guide according to claim 5, wherein the first driver (220) is guided along a control cam (205), wherein it is guided in an idle position on an angled end of the control cam (205) in such a way that coupling to the first activator (32) is released.

7. Pull-out guide according to claim 5 or 6, wherein the force accumulator (210) is a tension spring which is fixed with one end to the housing (201) of the draw-in and damping unit (200) and at its other end to the first driver (220).

8. Use of a pull-out guide according to one of the claims 1 to 7, wherein the sliding elements guided by the pull-out guide are movable furniture parts or movable elements of a domestic appliance.

## Revendications

1. Guide d'extraction pour un élément coulissant, en particulier une partie de meuble mobile ou un élément mobile d'un appareil électroménager, lequel guide d'extraction comprend une unité de rétraction et d'amortissement (200), un rail de corps (10), un rail intermédiaire (20) et un rail de glissement (30), l'unité de rétraction et d'amortissement (200) comprenant
- un accumulateur de force (210),
- un amortisseur (230) et
- un premier entraîneur (220) et un deuxième entraîneur (240) guidés par rapport à un boîtier (201) de l'unité de rétraction et d'amortissement (200),
- le premier entraîneur (220) agissant sur l'accumulateur de force (210) et l'amortisseur (230), et
- le deuxième entraîneur (240) n'agissant que sur l'amortisseur (230),
**caractérisé en ce que**
- l'unité de rétraction et d'amortissement (200) est disposée sur le rail intermédiaire (20) et
- **en ce que** dans une première position de fin de course du guide d'extraction, le premier entraîneur (220) est en prise avec un premier activateur (32) disposé sur le rail de glissement (30) et, dans une deuxième position de fin de course du guide d'extraction, le deuxième entraîneur (240) est en prise avec un deuxième activateur (12) disposé sur le rail de corps (10).

2. Guide d'extraction selon la revendication 1, dans lequel le premier entraîneur (220) est couplé directement avec l'accumulateur de force (210) et indirectement avec l'amortisseur (230).

3. Guide d'extraction selon la revendication 1 ou 2, dans lequel le deuxième entraîneur (140, 240) est couplé directement avec l'amortisseur (230).

4. Guide d'extraction selon les revendications 2 et 3, dans lequel le premier entraîneur (220) présente une butée (224) qui repose, dans un sens de déplacement du premier entraîneur (220), sur une plaque d'entraînement (244) du deuxième entraîneur (240) et qui déplace en même temps le deuxième entraîneur (240) par friction.

5. Guide d'extraction selon l'une des revendications 1 à 4, dans lequel le premier entraîneur (220) présente une fourche d'entraînement (222) dans laquelle le premier activateur (32) peut se mettre en prise en vue du couplage avec l'unité de rétraction et d'amortissement (200).

6. Guide d'extraction selon la revendication 5, dans lequel le premier entraîneur (220) est guidé le long d'une came de guidage (205) en étant guidé, dans une position de repos, sur une extrémité angulée de la came de guidage (205) de telle manière qu'un couplage avec le premier activateur (32) est défait.

7. Guide d'extraction selon la revendication 5 ou 6, dans lequel l'accumulateur de force (210) est un ressort de traction qui est fixé par une extrémité sur le boîtier (201) de l'unité de rétraction et d'amortissement (200) et par son autre extrémité sur le premier entraîneur (220).

8. Utilisation d'un guide d'extraction selon l'une des revendications 1 à 7, dans lequel les éléments coulissants guidés par le guide d'extraction sont des parties de meuble mobiles ou des éléments mobiles d'un appareil électroménager.
